# EUROPÄISCHE PATENTSCHRIFT

(11) **EP 1 399 297 B1**
(45) Veröffentlichungstag und Bekanntmachung des Hinweises auf die Patenterteilung: **29.10.2008**
(21) Anmeldenummer: 02747401.4
(22) Anmeldetag: 17.06.2002
(51) Int. Cl.: B25C 1/04

(54) **DRUCKMITTELBETRIEBENE AUSTREIBVORRICHTUNG**
EXPULSION DEVICE ACTUATED BY A PRESSURE MEDIUM
DISPOSITIF D'EXPULSION ACTIONNE PAR UN AGENT DE PRESSION

(30) Priorität: 28.06.2001 DE 20110754 U
(43) Veröffentlichungstag der Anmeldung: 24.03.2004
(73) Patentinhaber: PREBENA Wilfried Bornemann GmbH & Co. KG, 63679 Schotten (DE)
(72) Erfinder: KRAL, Gerhard, 63679 Schotten (DE)
(74) Vertreter: Tappe, Hartmut
(86) Internationale Anmeldenummer: PCT/EP2002/006657
(87) Internationale Veröffentlichungsnummer: WO 2003/002308

(56) Entgegenhaltungen:
- EP-A- 0 191 186
- DE-A- 3 309 226

## Beschreibung

Die vorliegende Erfindung betrifft eine druckmittelbetriebene Austreibvorrichtung gemäß dem Oberbegriff des Anspruchs 1.

Die US 3106136 A zeigt eine druckmittelbetriebene Austreibvorrichtung zum Austreiben von Gegenständen aus einem Reservoir mittels eines druckmittelbeaufschlagten Treibkolbens, wobei die Druckmittelbeaufschlagung sowohl zur Ausführung einer Vorschubbewegung als auch zur Ausführung einer Rückstellbewegung des Treibkolbens dient.

Aus der EP 0 191 186 A2 ist eine Austreibvorrichtung bekannt, bei der ein Gerätekörper mit einem abnehmbar daran angeordneten Druckmittelspeicher versehen ist, der ausgelöst durch eine Ventileinrichtung zur Druckbeaufschlagung eines Kolbens dient, der mit einem Schlagstößel verbunden ist. Der Druckmittelspeicher ist bei der bekannten Austreibvorrichtung als eine CO₂-Patrone ausgebildet, deren Fülldruck bei Betätigung einer Auslösevorrichtung auf den mit dem Schlagstößel verbundenen Kolben wirkt und hierdurch eine Vorschubbewegung des Schlagstößels bewirkt. Zur Ausführung einer Rückstellbewegung des Kolbens, um den Schlagstößel zur Wiederholung des Austreibvorgangs in seine Ausgangsposition zurück zu bewegen, wird der Kolben durch eine mechanische Mitnahmeeinrichtung in die Ausgangsstellung zurückbewegt.

Der vorliegenden Erfindung liegt die Aufgabe zugrunde, bei einer mit einem austauschbaren Druckmittelspeicher versehenen und somit netzunabhängig betreibbaren Austreibvorrichtung eine Erhöhung der Austreibfrequenz und der Betriebsdauer zu ermöglichen.

Diese Aufgabe wird durch eine druckmittelbetriebene Austreibvorrichtung mit den Merkmalen des Anspruchs 1 gelöst.

Erfindungsgemäß weist die Austreibvorrichtung einen austauschbar mit einem Gerätekörper verbundenen Druckmittelspeicher auf, und der Gerätekörper weist eine vom Druckmittelspeicher mittels einer Druckminderereinrichtung getrennte Druckkammer zur Druckmittelbeaufschlagung des Treibkolbens mit einem gegenüber dem Fülldruck des Druckmittelspeichers geminderten Arbeitsdruck aufweist. Durch die zwischengeschaltete Anordnung der Druckminderereinrichtung kann der Fülldruck im Druckmittelspeicher auf ein Vielfaches des Arbeitsdrucks angehoben werden, so dass eine wesentlich erhöhte Betriebsdauer der Austreibvorrichtung vor einem notwendig werdenden Austausch des Druckmittelspeichers erreicht wird.

Wenn zur Auslösung der Druckmittelbeauchlagung des Treibkolbens eine Auslösevorrichtung vorgesehen ist, die gleichzeitig zur Betätigung einer Entlüftungsventileinrichtung zur Entlüftung eines den Treibkolben aufnehmenden Treibzylinders dient, ist auf einfache Art und Weise eine Synchronisation zwischen der Druckmittelbeaufschlagung und der Ansteuerung der Entlüftungsventileinrichtung realisiert.

Eine besonders direkte mechanische Realisierung der Synchronisation und damit auch besonders kurze Arbeitszyklen der Austreibvorrichtung werden möglich, wenn die Entlüftungsventileinrichtung über eine Stößeleinrichtung mit der Auslösevorrichtung gekoppelt ist.

Bei einer bevorzugten Ausführungsform der Austreibvorrichtung ist die Entlüftungsventileinrichtung als Kolbenventil ausgebildet mit einer die Treibzylinderachse schneidenden Ventilachse. Zum einen werden durch die Ausbildung der Ventileinrichtung als Kolbenventil sehr hohe Schaltspielzahlen der Ventileinrichtung ermöglicht. Zum anderen ermöglicht die die Treibzylinderachse schneidende Anordnung der Ventileinrichtung eine besonders effektive und damit schnelle Entlüftung des Treibzylinders über den Zylinderboden.

Wenn der Treibkolben des Treibzylinders gleichzeitig als Steuerkolben zur Ausführung der druckmittelbetätigten Rückstellbewegung des Treibkolbens im Treibzylinder dient, wird aufgrund der funktionsintegrierten Wirkung des Treibkolbens die konstruktive Realisierung einer druckmittelbetätigten Treibkolbenrückführung mit einem besonders geringen Aufwand an mechanischen Teilen möglich. Hinsichtlich eines noch weiter vereinfachten konstruktiven Aufbaus erweist es sich auch als vorteilhaft, wenn der Treibzylinder im Bereich seines Austreibendes von einer Ringkammer umgeben ist mit einer mit Abstand zum Endquerschnitt des Hubraums des Treibzylinders angeordneten Einströmeinrichtung und einer im Bereich des Endquerschnitts angeordneten, in den Hubraum einmündenden Ausströmeinrichtung, wobei der Abstand zwischen der Einströmeinrichtung und der Ausströmeinrichtung zumindest der axialen Erstreckung des Treibkolbens entspricht.

Eine weitere Steigerung in der Effektivität der Nutzung des über den Druckmittelspeicher zur Verfügung gestellten Druckpotenzials wird möglich, wenn der Treibzylinder an seinem Austreibende einen Zylinderboden mit einer Stößeldurchführung für einen mit dem Treibkolben verbundenen Treibstößel aufweist, mit einer in der Stößeldurchführung angeordneten radialen Dichteinrichtung. Hierdurch wird eine weitgehend druckmitteldichte Abdichtung des zur Relativbewegung des Treibstößels notwendigen Ringspalts zwischen dem Treibstößel und der Stößeldurchführung möglich, so dass ein Leckfluss durch den Ringspalt weitestgehend verhindert werden kann. Wenn darüber hinaus die Dichteinrichtung im Zylinderboden angeordnet ist, wird eine beliebige Ausgestaltung des Dichtungssitzes unabhängig von einer Beeinflussung des Treibstößelquerschnitts möglich.

Je nach Art und Ausbildung des zur Kombination mit der Austreibvorrichtung vorgesehenen Reservoirs ist es möglich, die erfindungsgemäße Austreibvorrichtung zum Austreiben von Gegenständen, also Festkörpern, oder auch fluiden Stoffen einzusetzen.

Wenn gemäß einer besonders vorteilhaften Ausführungsform der Austreibvorrichtung das Reservoir als Magazinvorrichtung zur Aufnahme mechanischer Befestigungsmittel ausgebildet ist und der Treibstößel zur Schlagbeaufschlagung eines vereinzelt in einem an der Magazinvorrichtung angeordneten Schusskanal aufgenommenen Befestigungsmittels dient, kann die Austreibvorrichtung in besonders vorteilhafter Weise beispielsweise als Nageleinrichtung verwendet werden.

Bei einer weiteren vorteilhaften Ausführungsform der Austreibvorrichtung ist das Reservoir als Flüssigkeitsspeicher ausgebildet, und der Treibstößel dient zur Druckbeaufschlagung einer in einer am Flüssigkeitsspeicher angeordneten Dosiereinrichtung aufgenommenen Flüssigkeitsmenge. Bei dieser Flüssigkeitsmenge kann es sich beispielsweise um einen flüssigen Farbstoff handeln, der in dosierter Menge, beispielsweise zur Erzeugung von Farbpunkten, ausgetrieben wird. Auch ist es möglich, Klebermengen, beispielsweise zur Erzeugung von Klebepunkten, zu dosieren.

Nachfolgend wird anhand der Zeichnungen eine vorteilhafte Ausführungsform der Austreibvorrichtung näher erläutert. Es zeigen:
- **Fig. 1**: eine Seitenansicht der Austreibvorrichtung mit einer Treibkolben-/Zylindereinheit in teilweiser Schnittdarstellung;
- **Fig. 2**: eine mit der Treibkolben-/Zylindereinheit zusammenwirkende Steuerventileinrichtung in vergrößerter Darstellung;
- **Fig. 3**: die Treibkolben-/Zylindereinheit der in **Fig. 1** dargestellten Austreibvorrichtung mit Anschlagstellung des Treibkolbens am austreibseitigen Zylinderboden;
- **Fig. 4**: die in **Fig. 3** dargestellte Treibkolben/Zylindereinheit mit relativ zum austreibseitigen Kolbenboden beabstandetem Treibkolben.

**Fig. 1** zeigt in einer Seitenansicht eine Gesamtdarstellung einer Austreibvorrichtung 10. Die Austreibvorrichtung 10 umfasst einen Gerätekörper 11 mit einem Griffteil 12 und einer Treibkolben-/Zylindereinheit 13, wobei an das Griffteil 12 ein Druckmittelspeicher 14 zur Aufnahme von komprimiertem Gas und an die Treibkolben-/Zylindereinheit 13 ein hier als Magazinvorrichtung 15 ausgebildetes Reservoir angeschlossen ist.

Das Griffteil 12 ist an seinem von der Treibkolben-/Zylindereinheit 13 abgewandten Ende über eine Kopplungseinrichtung 16, die beispielsweise als Einschraubgewinde ausgebildet sein kann, lösbar mit dem Druckmittelspeicher 14 verbunden. Zur Einstellung eines unabhängig von einem Fülldruck im Druckmittelspeicher 14 einstellbaren Arbeitsdrucks für die Treibkolben-/Zylindereinheit 13 ist im Griffteil 12 eine vom Druckmittelspeicher 14 über eine Druckminderereinrichtung 17 getrennte Druckkammer 18 vorgesehen.

Zwischen der Druckkammer 18 und der Treibkolben-/Zylindereinheit 113 ist eine Befüllungsventileinrichtung 19 zur Beaufschlagung eines Treibkolbens 20 der Treibkolben-/Zylindereinheit 13 mit dem Arbeitsdruck bei Betätigung der Befüllungsventileinrichtung 19 durch eine Auslösevorrichtung 21 angeordnet. Die Befüllungsventileinrichtung 19 weist ein in Ventilöffnungsrichtung durch eine Ventilfeder 66 vorgespanntes Dichtelement auf, welches durch einen mit einer Schließfeder 71 beaufschlagten Ventilstößel 24 zur Abdichtung gegen eine Ventilöffnung 54 gedrückt wird. Wie aus **Fig. 1** hervorgeht, ist ein Abzugshebel 22 der Auslösevorrichtung 21 über eine quer zu einer Ventilachse 23 der Befüllungsventileinrichtung 19 verlaufende Stößelstange 25 und einen im Griffteil 12 gelagerten Kipphebel 26 mechanisch mit einem Ventilkolben 27 einer Entlüftungsventileinrichtung 28 gekoppelt.

Wie sich weiter insbesondere aus der vergrößerten Darstellung gemäß **Fig. 2** ergibt, befindet sich eine Entlüftungsventileinrichtung 28 zur Freigabe bzw. zum Verschließen einer Entlüftungsöffnung 29 in einem der Entlüftungsventileinrichtung 28 benachbart angeordneten ersten Zylinderboden 30 eines Treibzylinders 31 der Treibkolben-/Zylindereinheit 13. Die Entlüftungsventileinrichtung 28 umfasst hierzu einen Ventilkörper 32, der zwischen der Entlüftungsöffnung 29 im Zylinderboden 30 und einer Gehäuseentlüftungsöffnung 33 so angeordnet ist, dass eine Ventilachse 64 der Entlüftungsventileinrichtung 28 eine Treibzylinderachse 65 des Treibzylinders 31 schneidet. Die Entlüftung erfolgt dabei über eine im Entlüftungsweg angeordnete Ventilbohrung 34 (**Fig. 2**) der Entlüftungsventileinrichtung 28, wobei die Ventilbohrung 34 gleichzeitig zur Aufnahme des Ventilkolbens 27 dient. Der Durchfluss der Abluft aus dem Treibzylinder 31 durch die Ventilbohrung 34 wird über eine auf dem Ventilkolben 27 angeordnete radiale, hier als O-Ring ausgeführte Dichtungseinrichtung 35 dadurch freigegeben oder versperrt, dass die Dichteinrichtung 35 vermittels einer entsprechenden axialen Bewegung in eine zum Ventilkolben 27 koaxiale Ventilbohrung 62 der Entlüftungsventileinrichtung 28 hinein oder hinaus bewegt wird. Im vorliegenden Fall befindet sich auf einem Ventilzapfen 36 des Ventilkolbens 27 eine weitere, hier ebenfalls als O-Ring ausgeführte radiale Dichteinrichtung 37, die im Zusammenwirken mit der ersten Dichteinrichtung 35 einen ringspaltförmigen Dichtungsraum 38 bildet, der fluidtechnisch über eine radiale Ringkanaleinrichtung 39 mit der Entlüftungsöffnung 29 des Treibzylinders 31 verbunden ist.

Wie aus den **Fig. 3** und **4**, in denen die Treibkolben-/Zylindereinheit 13 mit zwei unterschiedlichen axialen Stellungen des Treibkolbens 20 dargestellt ist, hervorgeht, weist die Treibkolben-/Zylindereinheit 13 den in ein Gehäuse 40 eingesetzten Treibzylinder 31 sowie den axial im Treibzylinder 31 verschiebbaren Treibkolben 20 auf. Infolge der im Gehäuse 40 koaxialen Anordnung des Treibzylinders 31 ist im Bereich eines Austreibendes 41 der Treibkolben-/Zylindereinheit 13 eine Ringkammer 42 ausgebildet, die über eine als Einströmeinrichtung vorgesehene erste Ringkanaleinrichtung 43 und axial beabstandet zu der Ringkanaleinrichtung 43 über eine als Ausströmeinrichtung ausgebildete zweite Ringkanaleinrichtung 44 mit einem Hubraum oder Lumen 45 des Treibzylinders 31 verbunden ist. Zur Realisierung einer von der Druckrichtung abhängigen Ringkanaldichtung 68 ist die Ringkanaleinrichtung 43 auf der Außenwand des Treibzylinders 31 mit einer Ringnut 69 versehen, in der elastisch vorgespannt eine O-Ring-Dichtung 70 angeordnet ist. Der axiale Abstand der Ringkanaleinrichtungen 43 und 44 ist dabei so gewählt, dass er zumindest geringfügig größer ist als die axiale Abmessung des Treibkolbens 20.

Der Treibkolben 20 ist im vorliegenden Fall als Hülse ausgebildet, in die ein Treibstößel 46 mit einem Einschraubende 47 eingeschraubt ist.

Zur Verdrehsicherung zwischen dem Einschraubende 47 des Treibstößels 46 und dem Treibkolben 20 dient ein Sicherungsstift 48.

Am austreibseitigen Ende des Treibzylinders 31 ist ein zweiter Zylinderboden 49 angeordnet, der mit einer Stößeldurchführung 50 versehen ist, in die der Treibstößel 46 bei einer Positionierung des Treibkolbens 20 im Bereich des Austreibendes 41 mit einem Dichtbund 51 eingreift. Zur Abdichtung der Stößeldurchführung 50 ist in der Stößeldurchführung 50 eine hier als O-Ring ausgebildete radiale Dichteinrichtung 63 vorgesehen, die in den in den **Fig. 3** und **4** dargestellten Axialpositionen des Treibkolbens abdichtend am Treibstößel 46 anliegt. Zur Abdämpfung eines im Betrieb der Austreibvorrichtung 10 durch den Treibkolben 20 auf die Zylinderböden 30 (**Fig. 1** **und** **2**) und 49 wirkenden Anschlagstoßes sind die Zylinderböden 30 und 49 im vorliegenden Fall aus einem Elastomermaterial hergestellt.

Nachfolgend wird ein Arbeitszyklus der Austreibvorrichtung 10, umfassend eine axiale Vorschubbewegung des Treibkolbens 20 bis zum Anschlag gegen den am Austreibende 41 angeordneten Zylinderboden 49 und eine Rückstellbewegung des Treibkolbens 20 bis zum Anschlag gegen den benachbart der Entlüftungsöffnung 29 des Treibzylinders 31 angeordneten abluftseitigen Zylinderboden 30 (**Fig. 1**) beschrieben:

Zur Auslösung der Austreibvorrichtung 10 mit einer axialen Vorschubbewegung des Treibkolbens 20 wird der Abzugshebel 22 betätigt, so dass die Stößelstange 25 gegen den Kipphebel 26 bewegt wird, der wiederum auf ein Stößelende 55 des Ventilkolbens 27 der Entlüftungsventileinrichtung 28 wirkt und entgegen der Wirkung einer Rückstellfeder 56 (**Fig. 2**) den Ventilkolben 27 zum abdichtenden Verschluss der Entlüftungsöffnung 29 axial vorbewegt wird. Mit fortschreitender Auslenküng des Abzugshebels 22 erfaßt eine am Abzugshebel 22 gelenkig angeordnete Mitnehmerklinke 52 einen Ringwulst 53 des Ventilstößels 24 und die am unteren Ende der Druckkammer 18 angeordnete Ventilöffnung 54 (**Fig. 1**) wird freigegeben, so dass nun bei verschlossener Entlüftungsöffnung 29 über eine sich von der Ventilöffnung 54 der Druckkammer 18 zum Entlüftungsende 57 des Treibzylinders 31 erstreckende Druckleitung 58, die radial in den Hubraum 45 des Treibzylinders 31 einmündet, eine Befüllung des Treibzylinders mit dem unter Arbeitsdruck stehenden Gas erfolgt.

Infolge der Druckbefüllung des Treibzylinders 31 wird der Treibkolben zusammen mit dem daran angeordneten Treibstößel 46 bis zum Anschlag gegen den am Austreibende 41 angeordneten Zylinderboden 49 axial beschleunigt (**Fig. 4**). Da der Mitnehmerkontakt zwischen der Mitnehmerklinke 52 und dem Ringwulst 53 am Ventilstößel 24 der Befüllungsventileinrichtung 19 so ausgebildet ist, dass sich zwischen der Mitnehmerklinke 52 und dem Ringwulst 53 bei Betätigung des Abzughebels 22 ein abwälzender Kontakt ergibt, wird nach Erreichen eines definierten Hebelwegs des Abzughebels 22 der von der Mitnehmerklinke 52 erfasste Ringwulst wieder freigegeben wird und die Ventilöffnung 54 der Druckkammer 18 über den durch die Schließfeder betätigten Ventilstößel 24 wieder verschlossen.

Durch den Treibstößel 46 wird auf einen Stahlstift 58, der in einem Schusskanal 59 am unteren Ende der Magazinvorrichtung 15 angeordnet ist, ein Schlag ausgeübt, der den im Schusskanal 59 vereinzelten Stahlstift 58 aus dem Schusskanal 59 heraus und in ein gegebenenfalls vor dem Schusskanal angeordnetes Material hinein treibt.

Wenn der Treibkolben 20 sich in seiner austreibseitigen Anschlagstellung, wie in **Fig. 3** dargestellt, befindet, ist die als Einströmeinrichtung wirkende Ringkanaleinrichtung 43 freigegeben, so dass das Druckgas aus dem Hubraum 45 des Treibzylinders 31 unter Öffnung der Ringkanaldichtung 68 in die Ringkammer 42 einströmen und aus dieser durch die als Ausströmeinrichtung ausgebildete Ringkanaleinrichtung 44 in einen im Treibzylinder zwischen dem Treibkolben 20 und dem Zylinderboden 49 ausgebildeten Ringspalt 60 unter Druck ausströmen kann. Mit Rückstellung des Abzugshebels 22 durch die Wirkung der Rückstellfeder 34 wird die Entlüftungsöffnung 29 wieder freigegeben, so dass der im Ringspalt 60 wirkende Druck die Rückstellbewegung des Treibkolbens 20 in Richtung auf den Zylinderboden 30 am Entlüftungsende 57 (**Fig. 1** **und** **2**) des Treibzylinders 31 bewirkt. Bei der Rückstellung des Abzugshebel 22 in seine Ausgangsstellung wird die gelenkig angeordnete Mitnehmerklinke 52 bei Kontakt mit dem Ringwulst 53 weggeschwenkt.

Wie aus den **Fig. 3** und 4 deutlich wird, wird durch die in der Stößeldurchführung 50 angeordnete Dichteinrichtung 63 ein Leckfluss aus dem Ringspalt 60 bei einer Druckbeaufschlagung des Treibkolbens 20 zur Ausführung einer Rückstellbewegung weitestgehend verhindert. Um, wie in **Fig. 4** dargestellt, auch bei einem nicht erfolgten Anschlag des Treibkolbens 20 gegen den Zylinderboden 49 eine Rückstellung des Treibkolbens 20 zu gewährleisten, ist der Abstand zwischen der als Einströmeinrichtung dienenden Ringkanaleinrichtung 43 und dem Zylinderboden 49 größer als die axiale Abmessung des Treibkolbens 20 gewählt. Der Anschlag des Treibkolbens 20 gegen den Zylinderboden 49 kann aufgrund eines zu großen Materialwiderstands beim Eintreiben eines im Schusskanal 59 angeordneten Stahlstifts 58 in ein Material unterbleiben, beispielsweise durch einen Astbereich in einem zu nagelnden Brett verursacht.

### Bezugszeichenliste

- 10: Austreibvorrichtung
- 11: Gerätekörper
- 12: Griffteil
- 13: Treibkolben-/Zylindereinheit
- 14: Druckmittelspeicher
- 15: Magazinvorrichtung
- 16: Kopplungseinrichtung
- 17: Druckminderereinrichtung
- 18: Druckkammer
- 19: Befüllungsventileinrichtung
- 20: Treibkolben
- 21: Auslösevorrichtung
- 22: Abzugshebel
- 23: Ventilachse
- 24: Ventilstößel
- 25: Stößelstange
- 26: Kipphebel
- 27: Ventilkolben
- 28: Entlüftungsventileinrichtung
- 29: Entlüftungsöffnung
- 30: Zylinderboden
- 31: Treibzylinder
- 32: Ventilkörper
- 33: Gehäuseentlüftungsöffnung
- 34: Ventilbohrung
- 35: Dichteinrichtung
- 36: Dichtungszapfen
- 37: Dichteinrichtung
- 38: Dichtungsraum
- 39: Ringkanaleinrichtung
- 40: Gehäuse
- 41: Austreibende
- 42: Ringkammer
- 43: Ringkanaleinrichtung
- 44: Ringkanaleinrichtung
- 45: Hubraum
- 46: Treibstößel
- 47: Einschraubende
- 48: Sicherungsstift
- 49: Zylinderboden
- 50: Stößeldurchführung
- 51: Dichtbund
- 52: Mitnehmerklinke
- 53: Ringwulst
- 54: Ventilöffnung
- 55: Stößelende
- 56: Rückstellfeder
- 57: Entlüflungsende
- 58: Stahlstift
- 59: Schusskanal
- 60: Ringspalt
- 61: Rückstellfeder
- 62: Ventilbohrung
- 63: Dichteinrichtung
- 64: Ventilachse
- 65: Treibzylinderachse
- 66: Ventilfeder
- 67: Dichtelement
- 68: Ringkanaldichtung
- 69: Radialnut
- 70: O-Ring-Dichtung
- 71: Schließfeder

## Patentansprüche

1. Druckmittelbetriebene Austreibvorrichtung (10) zum Austreiben von Gegenständen (58) oder fluiden Stoffen aus einem Reservoir mittels eines druckmittelbeaufschlagten Treibkolbens (20), wobei die Druckmittelbeaufschlagung sowohl zur Ausführung einer Vorschubbewegung als auch zur Ausführung einer Rückstellbewegung des Treibkolbens dient,
**dadurch gekennzeichnet,**
**dass** zur Druckmittelbeaufschlagung des Treibkolbens ein austauschbar mit einem Gerätekörper (11) verbundener Druckmittelspeicher (14) vorgesehen ist, und dass der Gerätekörper (11) eine vom Druckmittelspeicher (14) mittels einer Druckminderereinrichtung getrennte Druckkammer (18) zur Druckmittelbeaufschlagung des Treibkolbens mit einem relativ zum Fülldruck des Druckmittelspeichers geminderten Arbeitsdruck aufweist.

2. Austreibvorrichtung nach Anspruch 1,
**dadurch gekennzeichnet,**
**dass** zur Auslösung der Druckmittelbeaufschlagung des Treibkolbens (20) eine Auslösevorrichtung (21) vorgesehen ist, die gleichzeitig zur Betätigung einer Entlüftungsventileinrichtung (28) zur Entlüftung eines den Treibkolben aufnehmenden Treibzylinders (31) dient.

3. Austreibvorrichtung nach Anspruch 2,
**dadurch gekennzeichnet,**
**dass** die Entlüftungsventileinrichtung (28) über eine Stößeleinrichtung (25) mit der Auslösevorrichtung (21) gekoppelt ist.

4. Austreibvorrichtung nach einem der vorangehenden Ansprüche,
**dadurch gekennzeichnet,**
**dass** die Entlüftungsventileinrichtung (28) als Kolbenventil ausgebildet ist mit einer eine Treibzylinderachse (65) schneidenden Ventilachse (64).

5. Austreibvorrichtung nach einem der vorangehenden Ansprüche,
**dadurch gekennzeichnet,**
**dass** der Treibkolben (20) des Treibzylinders (31) gleichzeitig als Steuerkolben zur Ausführung der druckmittelbetätigten Rückstellbewegung des Treibkolbens im Treibzylinder dient.

6. Austreibvorrichtung nach Anspruch 5,
**dadurch gekennzeichnet,**
**dass** der Treibzylinder (31) im Bereich seines Austreibendes (41) von einer Ringkammer (42) umgeben ist mit einer mit Abstand zum Endquerschnitt des Hubraums (45) des Treibzylinders angeordneten Einströmeinrichtung (43) und einer im Bereich des Endquerschnitts angeordneten, in den Hubraum einmündenden Ausströmeinrichtung (44), wobei der Abstand zwischen der Einströmeinrichtung und der Ausströmeinrichtung zumindest der axialen Erstreckung des Treibkolbens (20) entspricht.

7. Austreibvorrichtung nach Anspruch 6,
**dadurch gekennzeichnet,**
**dass** der Treibzylinder (31) an seinem Austreibende (41) einen Zylinderboden (49) mit einer Stößeldurchführung (50) für einen mit dem Treibkolben (20) verbundenen Treibstößel (46) aufweist, und die Stößeldurchführung mit einer radialen Dichteinrichtung (63) versehen ist.

8. Austreibvorrichtung nach Anspruch 7,
**dadurch gekennzeichnet,**
**dass** die Dichteinrichtung (63) im Zylinderboden (49) angeordnet ist.

9. Austreibvorrichtung nach einem der vorangehenden Ansprüche,
**dadurch gekennzeichnet,**
**dass** das Reservoir als Magazinvorrichtung (15) zur Aufnahme mechanischer Befestigungsmittel (58) ausgebildet ist, und der Treibstößel (46) zur Schlagbeaufschlagung eines vereinzelt in einem an der Magazinvorrichtung angeordneten Schusskanal (59) aufgenommenen Befestigungsmittels (58) dient.

10. Austreibvorrichtung nach einem der Ansprüche 1 bis 8,
**dadurch gekennzeichnet,**
**dass** das Reservoir als Flüssigkeitsspeicher ausgebildet ist, und der Treibstößel zur Druckbeaufschlagung einer in einer am Flüssigkeitsspeicher angeordneten Dosiereinrichtung aufgenommenen Flüssigkeitsmenge dient.

## Claims

1. A pressure medium-operated expulsion device (10) for expelling objects (58) or fluidic substances from a reservoir by means of a driving piston (20) that is acted upon with the pressure medium, wherein the driving piston is acted upon with the pressure medium in order to realize a forward movement of the driving piston, as well as a return movement thereof,
**characterized in**
**that** a pressure medium reservoir (14) is provided for acting upon the driving piston with the pressure medium and connected to a device body (11), and in that the device body (11) features a pressure chamber (18) that is separated from the pressure medium reservoir (14) by means of a pressure reducing device such that the pressure medium acts upon the driving piston with a working pressure that is reduced relative to the filling pressure of the pressure medium reservoir.

2. The expulsion device according to Claim 1,
**characterized in**
**that** a trigger device (21) is provided for triggering the action of the pressure medium upon the driving piston (20), wherein said trigger device simultaneously serves for actuating a ventilating valve (28) for ventilating a driving cylinder (31) that accommodates the driving piston.

3. The expulsion device according to Claim 2,
**characterized in**
**that** the ventilating valve (28) is coupled to the trigger device (21) by means of a tappet (25).

4. The expulsion device according to one of the preceding claims,
**characterized in**
**that** the ventilating valve (28) is realized in the form of a plunger valve with a valve axis (64) that intersects a driving cylinder axis (65).

5. The expulsion device according to one of the preceding claims,
**characterized in**
**that** the driving piston (20) of the driving cylinder (31) simultaneously serves as a control piston for realizing the pressure medium-actuated return movement of the driving piston in the driving cylinder.

6. The expulsion device according to Claim 5,
**characterized in**
**that** the region of the expelling end (41) of the driving cylinder (31) is surrounded by an annular chamber (42) with an inflow (43) that is arranged at a distance from the end cross section of the piston-swept volume (45) of the driving cylinder and an outflow (44) that is arranged in the region of the end cross section and leads into the piston-swept volume, wherein the distance between the inflow and the outflow at least corresponds to the axial dimension of the driving piston (20).

7. The expulsion device according to Claim 6,
**characterized in**
**that** the expelling end (41) of the driving cylinder (31) features a cylinder bottom (49) with a tappet lead-through (50) for a driving tappet (46) that is connected to the driving piston (20), wherein the tappet lead-through is provided with a radial seal (63).

8. The expulsion device according to Claim 7,
**characterized in**
**that** the seal (63) is arranged in the cylinder bottom (49).

9. The expulsion device according to one of the preceding claims,
**characterized in**
**that** the reservoir is realized in the form of a magazine (15) for accommodating mechanical fastening means (58), and in that the driving tappet (46) serves for subjecting a fastening means (58) that is accommodated in a blast channel (59) arranged on the magazine in a singularized fashion to an impact.

10. The expulsion device according to one of Claims 1 to 8,
**characterized in**
**that** the reservoir is realized in the form of a fluid reservoir, and in that the driving tappet serves for acting upon a fluid quantity that is accommodated in a metering device arranged on the fluid reservoir with pressure.

## Revendications

1. Dispositif d'expulsion (10) actionné par un agent de pression, destiné à l'expulsion d'objets (58) ou de matières fluides à partir d'un réservoir, au moyen d'un piston d'entraînement (20) alimenté en agent de pression, l'alimentation en agent de pression servant aussi bien à l'exécution d'un mouvement de poussée qu'à l'exécution d'un mouvement de rappel du piston d'entraînement,
**caractérisé en ce que**
un réservoir d'agent de pression (14), relié de façon amovible au corps de l'appareil (11), est prévu pour l'alimentation en agent de pression du piston d'entraînement, et **en ce que** le corps de l'appareil (11) comporte une chambre de pression (18) séparée du réservoir d'agent de pression (14) au moyen d'un système de réduction de pression, pour l'alimentation en agent de pression du piston d'entraînement avec une pression de travail réduite par rapport à la pression de remplissage du réservoir d'agent de pression.

2. Dispositif d'expulsion selon la revendication 1,
**caractérisé en ce que**
un dispositif de déclenchement (21), servant simultanément à l'actionnement d'un système de soupape d'évacuation d'air (28) pour la purge d'air d'un cylindre d'entraînement (31) permettant de recevoir le piston d'entraînement, est prévu pour le déclenchement de l'alimentation en agent de pression du piston d'entraînement (20).

3. Dispositif d'expulsion selon la revendication 2,
**caractérisé en ce que**
le système de soupape d'évacuation d'air (28) est couplé au dispositif de déclenchement (21) par le biais d'un dispositif à poussoir (25).

4. Dispositif d'expulsion selon l'une des revendications précédentes,
**caractérisé en ce que**
le système de soupape d'évacuation d'air (28) est conçu comme une soupape à piston, avec un axe de soupape (64) coupant un axe de cylindre d'entraînement (65).

5. Dispositif d'expulsion selon l'une des revendications précédentes,
**caractérisé en ce que**
le piston d'entraînement (20) du cylindre d'entraînement (31) sert simultanément de piston de commande pour l'exécution du mouvement de rappel du piston d'entraînement dans le cylindre d'entraînement, le mouvement étant actionné par l'agent de pression.

6. Dispositif d'expulsion selon la revendication 5,
**caractérisé en ce que**
le cylindre d'entraînement (31) est entouré d'une chambre circulaire (42) dans la région de son extrémité d'expulsion (41), avec un dispositif d'arrivée de flux (43) installé à distance de la section transversale terminale de l'espace prévu pour le piston (45) du cylindre d'entraînement, et un dispositif de sortie de flux (44) situé dans la région de la section transversale terminale et débouchant dans l'espace prévu pour le piston, l'écart entre le dispositif d'arrivée de flux et le dispositif de sortie de flux correspondant au moins à l'étendue axiale du piston d'entraînement (20).

7. Dispositif d'expulsion selon la revendication 6,
**caractérisé en ce que**
le cylindre d'entraînement (31) comporte, à son extrémité d'expulsion (41), un fond de cylindre (49) avec un passage de poussoir (50), destiné à un poussoir d'entraînement (46) relié au piston d'entraînement (20), et **en ce que** le passage de poussoir est pourvu d'un système d'étanchéité radial (63).

8. Dispositif d'expulsion selon la revendication 7,
**caractérisé en ce que**
le système d'étanchéité (63) est disposé dans le fond de cylindre (49).

9. Dispositif d'expulsion selon l'une des revendications précédentes,
**caractérisé en ce que**
le réservoir du dispositif de magasin (15) est conçu pour l'admission de moyens de fixation mécaniques (58), et **en ce que** le poussoir d'entraînement (46) sert à la charge d'impact d'un moyen de fixation (58) admis de façon isolée dans un canal d'expulsion (59) disposé sur le dispositif de magasin.

10. Dispositif d'expulsion selon l'une des revendications 1 à 8,
**caractérisé en ce que**
le réservoir est conçu comme un réservoir à fluide, et le poussoir d'entraînement sert à l'alimentation en pression d'une quantité de fluide admise dans un dispositif de dosage disposé sur le réservoir à fluide.
